# EUROPÄISCHE PATENTANMELDUNG

(11) **EP 4 657 670 A2**
(43) Veröffentlichungstag der Anmeldung: **03.12.2025**
(21) Anmeldenummer: 25158243.3
(22) Anmeldetag: 17.02.2025
(51) Int. Cl.: H01R 13/115, H01R 25/14, H01R 41/00, H01R 31/08

(54) **STROMSCHIENENVERBINDUNGSKLEMME, STROMSCHIENENVERBINDER, VERBINDUNGSELEMENT UND SCHLEIFLEITUNG**

(30) Priorität: 13.03.2024 DE 102024107210
(71) Anmelder: Conductix-Wampfler GmbH, 79576 Weil am Rhein (DE)
(72) Erfinder: Früh, Manuel, 79588 Efringen-Kirchen (DE); Zerrer, Felix, 79689 Maulburg (DE); Hügin, Thomas, 79539 Lörrach (DE)
(74) Vertreter: Charrier Rapp & Liebau

(57) **Zusammenfassung**

Die Erfindung betrifft eine Stromschienenverbindungsklemme (74) zur elektrischen und mechanischen Verbindung eines ersten und zweiten freien Endes einer in eine Längsrichtung (L) verlaufenden ersten und zweiten Stromschiene (8a-e, 108a-e), wobei das erste und zweite Ende jeweils eine die Stromschienen (8a-e, 108a-e) abschließende Stirnseite (8h, 108h) und sich winklig daran anschließende Längsseiten (8f-g, 108f-g) aufweisen, wobei das erste und zweite Ende gegenüber der Längsrichtung (L) derart abgewinkelt sind, dass die Stirnseiten (8h, 108h) im wesentlichen in dieselbe Einsetzrichtung (E), in der die Stromschienenverbindungsklemme (74) auf die Enden der Stromschienen (8a-e, 108a-e) aufgesetzt wird, zeigen und eine Längsseite (8f, 108f) des ersten und zweiten Endes einander zugewandt sind, wobei die Stromschienenverbindungsklemme (74) erste Kontaktelemente (81a-e) und diesen den ersten Kontaktelementen (81a-e) in Längsrichtung (L) gegenüberliegende zweite Kontaktelemente (81a'-e') zur klemmenden Anlage an die Längsseiten (8f, 108f) des ersten bzw. zweiten Endes aufweist. Die Erfindung löst die Aufgabe, eine gute und ununterbrochene elektrische Verbindung der einander zugewandten Enden der Stromschienen (8a-e, 108a-e) zu ermöglichen, dadurch, dass ein Abstand (AK) der ersten und zweiten Kontaktelemente (81a-e; 81a'-e') kleiner ist als eine kombinierte Dicke (DK) der einander zugewandten ersten und zweiten Enden der Stromschienen (8a-e, 108a-e).

## Beschreibung

Die Erfindung betrifft eine Stromschienenverbindungsklemme nach dem Oberbegriff des Anspruchs 1, ein Stromschienenverbinder nach dem Oberbegriff des Anspruchs 11, ein Verbindungselement nach dem Oberbegriff des Anspruchs 15 sowie eine Schleifleitung, insbesondere Kastenschleifleitung nach dem Oberbegriff des Anspruchs 19.

Die DE 20 2022 105 468 U1 betrifft eine Kastenschleifleitung mit einem sich in eine Längsrichtung erstreckenden, einen Innenraum umgebenden Rahmenprofil, wobei der Innenraum über einen in Längsrichtung verlaufenden Längsschlitz im Rahmenprofil von außen zugänglich ist, wobei in dem Innenraum mehrere Stromschienen zur schleifenden Kontaktierung mit jeweils einem entsprechenden Schleifkontakt eines längs der Schleifleitung verfahrbaren Stromabnehmerwagens vorgesehen sind. Dort ist gewünscht, eine möglichst gute Führung des Stromabnehmerwagens in der Schleifleitung bei möglichst geringem Verschleiß der Schleifleitungskontakte und reduzierter Lärmbelästigung zu ermöglichen, einen möglichst gleichmäßigen Abrieb der Schleifleitungskontakte sicherzustellen und die Standzeit der Stromschienen und die übertragbare Stromdichte bei unveränderter Baugröße der Kastenschleifleitung zu verbessern. Dies wird dadurch erreicht, dass die Stromschienen jeweils in einem Winkel um die Längsrichtung zueinander versetzt in der Schleifleitung angeordnet sind.

Die DE 20 2015 106 472 U1 betrifft ein Kontaktelement zum elektrischen Verbinden eines elektrischen Leiterbauteils mit einer elektrischen Baugruppe, mit zwei sich in eine Längsrichtung erstreckenden Kontaktschienen, die übereinander angeordnet und in einer Kontaktrichtung voneinander beabstandet sind, und die zudem durch ein Verbindungsstück miteinander verbunden sind, dadurch gekennzeichnet, dass das Verbindungsstück an einer ersten Seite der Kontaktschienen an diesen angeordnet ist, und sich in Längsrichtung und in Kontaktrichtung erstreckt, so dass das Kontaktelement in einem Querschnitt quer zur Längsrichtung, der durch das Verbindungsstück verläuft, etwa u-förmig ausgebildet ist.

Die WO 2013/ 037 837 A2 betrifft ein Verfahren und eine entsprechende Schleifleitung zum lösbaren Verbinden von mindestens zwei aufeinander folgenden Stromschienen einer Schleifleitung mit einem Verbinder, in dem ein erstes Aufnahmeteil an einem ersten Ende einer ersten Stromschiene lösbar befestigt Wird, ein zweites Aufnahmeteil an einem zweiten Ende einer zweiten Stromschiene lösbar befestigt Wird, und das erste Aufnahmeteil und das zweite Aufnahmeteil in einem Betriebszustand über ein Verbindungsteil lösbar miteinander verbunden werden, wobei nach zwei ersten Montageschritten in einem dritten Montageschritt die beiden Aufnahmeteile entlang einer Längsrichtung der Stromschienen bis zum Erreichen einer Verbindungsposition aufeinander zubewegt werden, hierbei ein erster Steg des Verbindungsteils in den Spalt geschoben Wird. Um das Verfahren zu verbessern, Wird vorgeschlagen, dass mit dem Erreichen der Verbindungsposition eine in Längsrichtung wirkende formschlüssige Verbindung zwischen dem Verbindungsteil und dem zweiten Aufnahmeteil hergestellt Wird. Um die Schleifleitung zu verbessern, Wird vorgeschlagen, dass in einem vormontierten Zustand ein an dem zweiten Aufnahmeteil angeordnetes erstes Sicherungsmittel und ein an dem Verbindungsteil angeordnetes zweites Sicherungsmittel in einer Längsrichtung der Stromschienen derart formschlüssig zusammenwirken, dass die beiden Aufnahmeteile in einer Verbindungsposition gehalten sind.

Die DE 7 838 249 U1 betrifft eine Niederspannungs-Hochleistungssicherungen mit Messerkontakten, sowohl an den Sicherungseinsätzen als auch an den Sicherungsunterteilen, dadurch gekennzeichnet, dass vorzugsweise an den Messerkontaktstücken des Sicherungseinsatzes Adapter befestigt werden, die das Aufstecken des mit Messerkontaktstücken versehenen Sicherungseinsatzes auf ein, ebenfalls mit Messerkontaktstücken ausgerüstetes Sicherungsunterteil ermöglichen und den Kontaktdruck zwischen den Messerkontaktstücken erzeugen.

Die DE 20 2008 004 431 U1 betrifft einen Stromschienenverbinder mit einem elektrisch leitfähigen Körperelement mit wenigstens zwei gabelförmig angeordneten, eine Ausnehmung zur Aufnahme einer Stromschiene bildenden Schenkeln, wobei die Schenkel mittels eines Federelements vorgespannt sind.

Zudem werden derartige Kastenschleifleitungen aus einzelnen Teilabschnitten mit mehreren Metern Länge zusammengesetzt, wobei an zu verbindenden Enden der Teilabschnitte der Schleifleitung die jeweiligen Enden der Stromschienen elektrisch miteinander verbunden werden müssen. Da diese Enden während des Betriebs aufgrund des Durchfahrens des Stromabnehmerwagens durch die Schleifleitung Erschütterungen ausgesetzt sind und gerade bei Außenanlagen aufgrund von Temperaturänderungen Längenänderungen der elektrisch leitenden, metallischen Stromschienen auftreten, muss eine dauerhafte und ununterbrochene sowie ausreichend leistungsfähige elektrische Verbindung der Stromschienenenden sichergestellt werden.

Der Erfindung liegt deshalb die Aufgabe zugrunde, die oben genannten Nachteile zu beseitigen und insbesondere eine Stromschienenverbindungsklemme sowie ein Stromschienenverbinder bereitzustellen, die eine gute und ununterbrochene elektrische Verbindung der einander zugewandten Enden von zwei Teilabschnitten einer Schleifleitung ermöglichen.

Die Erfindung löst diese Aufgabe durch eine Stromschienenverbindungsklemme mit den Merkmalen des Anspruchs 1, ein Stromschienenverbinder mit den Merkmalen des Anspruchs 11, ein Verbindungselement mit den Merkmalen des Anspruchs 15 sowie eine Schleifleitung, insbesondere Kastenschleifleitung mit den Merkmalen des Anspruchs 19 sowie durch die Verwendung einer oben und nachfolgend und in den Ansprüchen beschriebenen Stromschienenverbindungsklemme mit den Merkmalen des Anspruchs 21 und die Verwendung eines oben und nachfolgend und in den Ansprüchen beschriebenen Stromschienenverbinders bei einem oben und nachfolgend und in den Ansprüchen beschriebenen Verbindungselement mit den Merkmalen des Anspruchs 22.

Eine eingangs genannte Stromschienenverbindungsklemme ist erfindungsgemäß dadurch gekennzeichnet, dass ein Abstand der ersten und zweiten Kontaktelemente kleiner ist als eine kombinierte Dicke der einander zugewandten ersten und zweiten Enden der Stromschienen.

Die Höhenrichtung steht dabei bevorzugt senkrecht auf der Längsrichtung, wobei eine Querrichtung bevorzugt senkrecht auf der Längsrichtung und/oder der Höhenrichtung steht. Eine Einsetzrichtung E ist die Richtung, in der die Stromschienenverbindungsklemme auf die Enden der Stromschienen aufgesetzt wird, und verläuft im bevorzugten Fall senkrecht zur Längsrichtung der Schleifleitung. Wenn bezüglich der Stromschienenverbindungsklemme von Querrichtung und Längsrichtung die Rede ist, wird dabei vom eingesetzten Zustand der Stromschienenverbindungsklemme ausgegangen, also wenn die Enden der Stromschiene durch die Stromschienenverbindungsklemme miteinanderverbunden sind.

Vorteilhaft können die Kontaktelemente zunächst in die Einsetzrichtung verlaufen und dann ihre freien Enden gegen die Einsetzrichtung zurückgebogen sein, wobei die freien Enden der Kontaktelemente aufeinander zu gebogen sind. Dabei kann der Abstand der ersten und zweiten Kontaktelemente durch den Abstand der aufeinander zu gebogenen freien Enden der Kontaktelemente bestimmt sein.

Weiter können sich die ersten und zweiten Kontaktelemente vorteilhaft in Einsetzrichtung trichterförmig aufweiten. Auch können die freien Enden der ersten und zweiten Kontaktelemente gegen die Einsetzrichtung zunächst auf einander zu und dann voneinander weg verlaufen. Bevorzugt können die ersten Kontaktelemente mehrere nebeneinander liegende Kontaktzungen und die zweiten Kontaktelemente mehrere nebeneinander liegende Kontaktzungen aufweisen.

In einer vorteilhaften Ausgestaltung kann die Stromschienenverbindungsklemme einen Körper mit einem Innenraum zur Aufnahme der Enden der Stromschienen aufweisen.

Bevorzugt kann die Stromschienenverbindungsklemme in der Einsetzrichtung der Stromschienenverbindungsklemme auf die Enden der Stromschienen hinter den Kontaktelementen Anschläge zur Anlage an entsprechende Anschläge eines Klemmkopfs eines Stromschienenverbinders aufweisen. Dabei können die Anschläge quer zur Einsetzrichtung verlaufen.

Weiter kann die Stromschienenverbindungsklemme vorteilhaft einander gegenüberliegende, sich trichterförmig aufweitende Einführhilfen aufweisen. Dabei können die Einführhilfen an in Einsetzrichtung verlaufenden Leitflanken der Stromschienenverbindungsklemme angeordnet sind.

Zudem kann die Stromschienenverbindungsklemme mindestens eine Positionieröffnung für eine Positionierelement, insbesondere Positionierstift eines die Stromschienenverbindungsklemme umgebenden Klemmkopfes eines Stromschienenverbinders aufweisen. Bevorzugt kann die Positionieröffnung an die Form des Positionierelements angepasst sein. Weiter kann die Positionieröffnung vorteilhaft in eine quer zur Längsrichtung und/oder quer zur Einsetzrichtung verlaufenden Seite der Stromschienenverbindungsklemme eingebracht sein. Zudem kann die Stromschienenverbindungsklemme vorteilhaft eine weitere, der Positionieröffnung gegenüberliegende weitere Positionieröffnungen aufweisen.

Die Stromschienenverbindungsklemme, zumindest aber die Kontaktelemente können bevorzugt aus einem elektrisch leitenden Material bestehen. Weiter kann die Stromschienenverbindungsklemme vorteilhaft aus einem flächigen und/oder bandförmigen Material bestehen. Insbesondere kann die Stromschienenverbindungsklemme vorteilhaft aus dem flächigen und/oder bandförmigen Material ausgestanzt oder lasergeschnitten und anschließend in die dreidimensionale Form der Stromschienenverbindungsklemme gebogen sein, und/oder wobei zu verbindenden Kanten des flächigen Materials mittels einer Formschlussverbindung, insbesondere einer Schwalbenschwanzverbindung miteinander verbindbar oder verbunden sind.

Die Stromschienenverbindungsklemme kann einander gegenüberliegende, elektrisch leitende Seitenwandungen aufweisen, welche die quer zur Längsrichtung liegenden, insbesondere schmalen, Längsseiten der umgebogenen freien Enden der Stromschienen kontaktieren.

In einer vorteilhaften Ausgestaltung kann ein Abstand der einander gegenüberliegenden, elektrisch leitenden Seitenwandungen, insbesondere quer zur Längsrichtung, gleich oder kleiner sein als eine Breite der, insbesondere breiten, Längsseiten der umgebogenen freien Enden der Stromschienen, insbesondere quer zur Längsrichtung. Hierdurch kann ein zusätzlicher elektrischer Kontakt bereitgestellt werden, um die Stromübertragung noch weiter verbessern zu können. Zusätzlich oder alternativ können die einander gegenüberliegenden Leitflanken als Verlängerungen der Seitenwandungen ebenfalls im Abstand voneinander entfernt sein, so dass auch die Leitflanken die schmalen Längsseiten der hochgebogenen Enden der Stromschienen kontaktieren.

Eine eingangs genannter Stromschienenverbinder ist erfindungsgemäß dadurch gekennzeichnet, dass er zum Verbinden von Enden von Stromschienen von einander zugewandten Teilabschnitten der Schleifleitung ein in den Ansprüchen sowie oben und nachfolgend beschriebener Stromschienenverbinder vorgesehen ist.

Vorteilhaft kann der Klemmkopf bevorzugt in Längsrichtung auskragende Übergriffe mit Positionierelementen aufweist, welche mit Positionieranschlägen an der Einsetzöffnung zur Positionierung und/oder Befestigung des Klemmkopfs in der Einsetzöffnung zusammenwirken. Hierdurch kann eine zusätzliche Verbindung des ersten bzw. zweiten Teilverbindungselements bereitgestellt werden, so dass die Verbindung noch stabiler ist. ebenso kann hierdurch auch ein definierter und sicherer Sitz des Stromschienenverbinders in der Einsetzöffnung gewährleistet werden, so dass auch die durch die Stromschienenverbindungsklemme hergestellte elektrische und/oder mechanische Verbindung der beiden Enden der Stromschienen nochmals verbessert wird.

Vorteilhaft kann der Klemmkopf einen Aufnahmeraum zur Aufnahme der Stromschienenverbindungsklemme aufweisen. Dabei kann der Aufnahmeraum bevorzugt zum Halten des Klemmkopfs Raststege und/oder Rastnasen aufweisen, welche mit entsprechenden Raststegen und/oder Rastnasen am Klemmkopf zusammenwirken. Weiter kann der Klemmkopf bevorzugt quer zur Einsetzrichtung und bevorzugt in Längsrichtung verlaufende Positionierelemente, insbesondere Positionierstifte für entsprechende Positionieröffnungen der Stromschienenverbindungsklemme aufweisen. Auch können die beiden Klemmkopfteile bevorzugt identisch ausgebildet sein, was sowohl eine einfacher Herstellung der Klemmkopfteile als auch einfacherer Zusammenbau des Stromschienenverbinders erlaubt, da keine unterschiedlichen Teile hergestellt werden müssen und beim Zusammenbau auch keine Verwechslungen unterschiedlicher Klemmkopfteile zu befürchten sind.

Weiter kann der Stromschienenverbinder aus einem elektrisch isolierenden Material, insbesondere Kunststoff bestehen. Bevorzugt kann das eine Klemmkopfteil mindestens eine, bevorzugt in Längsrichtung verlaufende Rastlasche und das andere Klemmkopfteil eine entsprechende, bevorzugt in Längsrichtung verlaufende seitliche Rastnase aufweist, welche mit der Rastlasche zusammenwirkt. Bevorzugt kann das Klemmkopfteil auf einer seiner in Längsrichtung verlaufenden Seite die Rastlasche und auf seiner in Längsrichtung anderen Seite die Rastnase aufweisen.

Auch kann der Klemmkopf eine in Einsetzrichtung des Stromschienenverbinders hinter der Stromschienenverbindungsklemme sitzende Abdeckung aufweisen, die bei in die Einsetzöffnung eingesetztem Stromschienenverbinder die Stromschienenverbindungsklemme und die Enden der blanken Stromschienen gegenüber der Umgebung abdeckt, bevorzugt elektrisch gegenüber der Umgebung isoliert, um im montierten Zustand keine unter elektrischer Spannung stehenden Teile zu haben.

Weiter kann der Stromschienenverbinder in Einsetzrichtung vor der Stromschienenverbindungsklemme eine, insbesondere sich trichterförmig in Einsetzrichtung aufweitende, Einführöffnung zum Einführen der Enden der Stromschienen zwischen die Kontaktelemente in den Aufnahmeraum aufweisen. Dies erleichtert das montieren des Stromschienenverbinders.

Ein eingangs genanntes Verbindungselement ist erfindungsgemäß dadurch gekennzeichnet, dass am ersten und zweiten Verbindungsprofil jeweils ein Teil von Einsetzöffnungen für oben und nachfolgend sowie in den Ansprüchen beschriebene Stromschienenverbinder vorgesehen ist, in welche die Stromschienenverbinder im zusammengebauten Zustand des ersten und zweiten Verbindungsprofils einsteckbar sind.

Bevorzugt können die Einsetzöffnungen Raststege bzw. Rastnasen zum Verrasten mit entsprechenden Rastnasen bzw. Raststegen der Stromschienenverbinder in der jeweiligen Einsetzöffnung aufweisen. Dabei kann bevorzugt am ersten Verbindungsprofil eine seitliche Verbindungsöffnung vorgesehen sein, in die eine am zweiten Verbindungsprofil angeordnete und in Längsrichtung über dieses zum ersten Verbindungsprofil hin ragende seitliche Verbindungslasche zum Befestigen der beiden Verbindungsprofile aneinander eingreift. Weiter kann am zweiten Verbindungsprofil eine seitliche Verbindungsöffnung vorgesehen sein, in die eine am ersten Verbindungsprofil angeordnete und in Längsrichtung über dieses zum zweiten Verbindungsprofil hin ragende seitliche Verbindungslasche zum weiteren Befestigen der beiden Verbindungsprofile aneinander vorgesehen ist. Weiter kann vorteilhaft am ersten Verbindungsprofil eine Rastlasche vorgesehen sein, die mit einer am zweiten Verbindungsprofil angeordneten Rastnase zusammenwirkt, wobei beim Zusammensetzen der Verbindungsprofile in Längsrichtung die Rastlasche über die Rastnase geschoben wird und mit dieser verrastet, und wobei bevorzugt am zweiten Verbindungsprofil eine weitere Rastlasche vorgesehen sein kann, die mit einer am ersten Verbindungsprofil angeordneten weiteren Rastnase zusammenwirkt, wobei beim Zusammensetzen der Verbindungsprofile in Längsrichtung die weitere Rastlasche über die weitere Rastnase geschoben wird und mit dieser verrastet.

Bevorzugt können das oder die Verbindungsprofile kastenförmig ausgebildet ist.

In einer vorteilhaften Ausgestaltung können das kastenförmige Verbindungsprofil einander gegenüberliegende Verbindungsseitenwandungen aufweisen, welche durch eine Verbindungsoberwandung miteinander verbunden sind. Dabei können die Verbindungsseitenwandungen vorteilhaft auf ihrer der Verbindungsoberwandung gegenüberliegenden Seite Verbindungsbodenwandungen aufweisen, zwischen denen der Längsschlitz verläuft. Zudem können vorteilhaft die Verbindungseitenwandungen mit der Verbindungsoberwandung und/oder den Verbindungsbodenwandungen mittels hierzu in einem Winkel verlaufender Verbindungsschrägwandungen verbunden sein, insbesondere wobei der Winkel bevorzugt 35° bis 55°, besonders bevorzugt 40° bis 50° und ganz besonders bevorzugt 44° bis 46° beträgt. Weiter können die Verbindungsschrägwandungen schräge Verbindungsstromschienenhalterungen und/oder die Verbindungsoberwandung weitere Verbindungsstromschienenhalterungen zur Halterung von Stromschienen der Teilabschnitte der Schleifleitung aufweisen, wobei die Verbindungsstromschienenhalterungen bevorzugt auf entsprechende Stromschienenhalterungen der Rahmenprofile ausgerichtet sind. Auch können vorteilhaft das oder die Verbindungsprofile mindestens eine, bevorzugt seitliche Verbindungsführungsnut für einen oder mehrere, bevorzugt seitliche entsprechende Führungsstege des Stromabnehmers aufweisen, wobei die Verbindungsführungsnuten bevorzugt in Längsrichtung auf Führungsnuten der Rahmenprofile der sich anschließenden Schleifleitung ausgerichtet sind.

Eine eingangs genannte Schleifleitung ist erfindungsgemäß dadurch gekennzeichnet, dass zum Verbinden von einander zugewandten Teilabschnitten der Schleifleitung ein in den Ansprüchen sowie oben und nachfolgend beschriebener Stromschienenverbinder vorgesehen ist.

Vorteilhaft können das erste Ende der ersten Stromschiene gegenüber der Längsrichtung in einem Winkel von 85° bis 90°, bevorzugt in einem Winkel von 90°, vom Innenraum der Schleifleitung weg abgewinkelt sein, und das zweite Ende der zweiten Stromschiene gegenüber der Längsrichtung entsprechend gegengleich in einem Winkel von 90° bis 85°, bevorzugt in einem Winkel von 90°, vom Innenraum der Schleifleitung weg abgewinkelt sein. Weiter können bevorzugt die umgebogenen Enden der Stromschienen in Einsetzöffnungen des Verbindungselements ragen und jeweils von elektrischen Stromschienenverbindungsklemmen umgriffen werden.

Bevorzugt können die Stromschienen aus einem bandförmigen Material bestehen, insbesondere wobei breitere Bandflächen der Stromschienen Schleifflächen für die Schleifkontakte ausbilden. Auch kann die erste Stromschiene eine ihr erstes Ende und die zweite Stromschiene eine ihr zweites Ende jeweils abschließende Stirnseite und sich winklig daran anschließende Längsseiten aufweisen, wobei das erste und zweite Ende jeweils eine die Stromschienen abschließende Stirnseite und sich winklig daran anschließende Längsseiten aufweisen, wobei das erste und zweite Ende gegenüber der Längsrichtung derart abgewinkelt sind, dass die Stirnseiten im wesentlichen in dieselbe Einsetzrichtung, in der die Stromschienenverbindungsklemme auf die Enden der Stromschienen aufgesetzt wird, zeigen und eine Längsseite des ersten Endes und eine Längsseite des zweiten Endes einander zugewandt sind.

Weiter können die die Rahmenprofile vorteilhaft kastenförmig ausgebildet sein. Bevorzugt können die Stromschienen in den Ecken des kastenförmigen Rahmenprofils angeordnet sein. Weiter kann das kastenförmige Rahmenprofil vorteilhaft einander gegenüberliegende Seitenwandungen aufweisen, welche durch eine Oberwandung miteinander verbunden sind, insbesondere wobei die Seitenwandungen auf ihrer der Oberwandung gegenüberliegenden Seite Bodenwandungen aufweisen, zwischen denen der Längsschlitz verläuft. Zudem können die Seitenwandungen mit der Oberwandung und/oder den Bodenwandungen mittels hierzu in einem Winkel verlaufender Schrägwandungen verbunden sein, insbesondere wobei der Winkel bevorzugt 35° bis 55°, besonders bevorzugt 40° bis 50° und ganz besonders bevorzugt 44° bis 46° beträgt. Auch können sich die Schrägwandungen vorteilhaft mit Stabilisierungsstegen an der benachbarten Seitenwandung, Oberwandung und/oder Bodenwandung abstützen, insbesondere wobei die Stabilisierungsstege bevorzugt im Winkel von 90° an den Schrägwandungen angeordnet sind. Hierbei können zwischen benachbarten Schrägwandungen Stabilisierungswandungen verlaufen, insbesondere wobei die Stabilisierungswandungen über Seitenstabilisierungsstege mit der jeweils benachbarten Seitenwandung verbunden sind. Auch können die Stromschienen vorteilhaft an den Schrägwandungen angeordnet sein, insbesondere wobei im Innenraum eine weitere Stromschiene für mindestens einen weiteren Schleifkontakt des Stromabnehmerwagens vorgesehen ist. Auch können die die Stromschienen in Stromschienenhalterungen der Schleifleitung angeordnet sein, insbesondere wobei die Stromschienenhalterungen U-förmigen Querschnitt mit die jeweilige Stromschiene umgreifenden, zueinander zugewandten Schienenstegrücksprüngen aufweisen. Bevorzugt können die Stromschienen über die Enden der Teilabschnitte in Verbindungsstromschienenhalterungen des oder der Verbindungsprofile reichen.

Bevorzugt kann eine Stromschienenverbindungsklemme wie oben und nachfolgend sowie in den Ansprüchen beschrieben zur elektrischen und mechanischen Verbindung des ersten freien Endes der in eine Längsrichtung verlaufenden ersten Stromschiene mit dem zweiten freien Ende der in die Längsrichtung verlaufenden zweiten Stromschiene verwendet werden.

Bevorzugt kann ein Stromschienenverbinder wie oben und nachfolgend sowie in den Ansprüchen beschrieben bei einem Verbindungselement wie oben und nachfolgend sowie in den Ansprüchen beschrieben verwendet werden.

Weitere Besonderheiten und Vorteile der Erfindung ergeben sich aus der folgenden Beschreibung eines bevorzugten Ausführungsbeispiels anhand der Zeichnungen. Diese zeigen:
- **Fig. 1**: eine Schnittansicht durch einen Teilabschnitt erfindungsgemäßen Schleifleitung längs der Schnittlinie A-A in Fig. 2 mit einer Seitenansicht eines in der Schleifleitung verfahrbaren Stromabnehmerwagens;
- **Fig. 2**: eine Seitenansicht auf den Teilabschnitt der Schleifleitung aus Fig. 1 von rechts ohne Stromabnehmerwagen;
- **Fig. 3**: eine Seitenansicht auf den Stromabnehmerwagen aus Fig. 1 von rechts.
- **Fig. 4**: eine dreidimensionale Schrägansicht auf einen Teil einer erfindungsgemäßen Schleifleitung mit einem erfindungsgemäßen Stromschienenverbinder;
- **Fig. 5**: die dreidimensionale Schrägansicht aus Fig. 4 mit einem Stromschienenverbinder in Explosionsdarstellung sowie eine Detailansicht a) des Stromschienenverbinders und der Einsetzöffnung;
- **Fig. 6**: die dreidimensionale Schrägansicht aus Fig. 4 ohne Rahmenprofile;
- **Fig. 7**: die dreidimensionale Schrägansicht aus Fig. 4 nur mit Stromschienen und deren Enden verbindenden Stromschienenverbindern;
- **Fig. 8**: eine dreidimensionale Schrägansicht des Stromschienenverbinders aus Fig. 5 in Explosionsdarstellung;
- **Fig. 9**: eine Vorderansicht auf den Stromschienenverbinder aus Fig. 8;
- **Fig. 10**: eine Draufsicht auf den Stromschienenverbinder aus Fig. 9;
- **Fig. 11**: eine Vorderansicht auf den Stromschienenverbinder aus Fig. 5;
- **Fig. 12**: eine Draufsicht auf den Stromschienenverbinder aus Fig. 11;
- **Fig. 13**: eine Schnittansicht durch den Stromschienenverbinder aus Fig. 11 längs der Schnittlinie B-B in Fig. 12;
- **Fig. 14**: eine dreidimensionale Schrägansicht auf die elektrische Verbindungsklemme des Stromschienenverbinders aus Fig. 8 aus einem ersten Blickwinkel;
- **Fig. 15**: eine dreidimensionale Schrägansicht auf die elektrische Verbindungsklemme aus Fig. 11 aus einem zweiten, vom ersten unterschiedlichen Blickwinkel;
- **Fig. 16**: eine Vorderansicht der elektrischen Verbindungsklemme aus Fig. 14 von schräglinks;
- **Fig. 17**: eine Seitenansicht der elektrischen Verbindungsklemme aus Fig. 16 von rechts;
- **Fig. 18**: eine Untersicht auf die elektrische Verbindungsklemme aus Fig. 16;
- **Fig. 19**: eine Draufsicht auf die elektrische Verbindungsklemme aus Fig. 16.

Fig. 1 und 2 zeigen ein Schleifleitungssystem 1 mit einer Kastenschleifleitung 2 und einem in einem Innenraum I der Kastenschleifleitung 2 in eine Längsrichtung L verfahrbaren Stromabnehmerwagen 20, wobei in Fig. 1 die Kastenschleifleitung 2 in einer Schnittansicht längs der Schnittlinie A-A aus Fig. 2 gezeigt ist, während der Stromabnehmerwagen 20 nur zum Teil in Schnittansicht gezeigt ist.

Dabei ist die Kastenschleifleitung 2 aus einem kastenförmigen Rahmenprofil 3 aus einem elektrisch isolierenden Material, bevorzugt Kunststoff und bevorzugt einstückig gebildet. Es können aber auch andere Materialien verwendet werden, beispielsweise mit einer isolierenden Kunststoffschicht überzogene Aluminiumbleche o.ä., und das Rahmenprofil 3 kann auch uns unterschiedlichen Bestandteilen gebildet sein. Auch kann anstelle einer Kastenschleifleitung eine andere Art von Schleifleitung für daran bewegbare elektrische Verbraucher verwendet werden. Bevorzugt wird die Kastenschleifleitung 2 in der in den Zeichnungen gezeigten Position montiert.

Das an sich bekannte Rahmenprofil 3 weist einen im wesentlichen rechteckigen Querschnitt mit einem hier nach unten, in eine Höhenrichtung H weisenden Längsschlitz 4 zum Innenraum I des Rahmenprofils 3 auf. Im Bereich des Längsschlitz 4 sind dem Innenraum I zugewandte, in eine Querrichtung Q verlaufende Gleisflächen 5a, 5b mit senkrecht in Höhenrichtung H, also in den Zeichnungen nach oben in den Innenraum I ragenden seitlichen Rollenführungsstegen 6a, 6b vorgesehen.

Bevorzugt steht die Höhenrichtung H senkrecht zur Längsrichtung L und/oder zur Querrichtung Q, und ebenso steht die Querrichtung bevorzugt senkrecht zur Längsrichtung L und/oder Höhenrichtung H. Besonders bevorzugt können die Richtungen L, H und Q senkrecht zueinander stehen, also ein kartesisches Koordinatensystem aufspannen.

Weiter weist das Rahmenprofil 3 hier im 45° Winkel zu den in Höhenrichtung H des Rahmenprofils 3 verlaufenden Seitenwandungen des Rahmenprofils 3 verlaufende Stromschienenhalterungen 7a-d und eine in Querrichtung Q verlaufende Stromschienenhalterung 7e auf. In den Stromschienenhalterungen 7a-e werden Stromschienen 8a-e gehalten. Die Stromschienen 8a-e sind bevorzugt aus einem gut elektrisch leitenden Bandmaterial gebildet und weisen dem Innenraum I zugewandte, für den elektrischen Kontakt ausgebildete Schleifflächen 9a-e auf. Ggf. können die Stromschienen 8a-e auch aus einem anderen elektrisch gut leitenden Material bestehen, welches auch andere Querschnittsformen aufweisen kann. Einander gegenüberliegende Schleifflächen 9a und 9d bzw. 9b und 9c verlaufen in einem Winkel von 180° zueinander, also zueinander parallel.

Um einen längs der Kastenschleifleitung 2 beweglichen elektrischen Verbraucher mit Strom zu versorgen, ist der in Fig. 1 und 3 gezeigte Stromabnehmerwagen 20 in der Kastenschleifleitung 2 in Längsrichtung L verfahrbar. Dabei weist der Stromabnehmerwagen 20 einen Rahmen 21 auf, an dessen in Längsrichtung L vorderen bzw. hinteren Ende zum einen unten angeordnete Laufrollen 22, 23 und zum anderen oben angeordnete Führungsrollen 24, 25 drehbar um senkrecht zur Längsrichtung L und insbesondere in Querrichtung Q verlaufende Achsen gelagert sind. Die Rollen 22-25 sind als Doppelspurkranzrollen ausgebildet, können aber auch anders ausgestaltet sein.

Die Laufrollen 22, 23 sind identisch ausgebildet, so dass nachfolgend vor allem die in den Fig. 1 gezeigte rechte Laufrolle 23 beschrieben wird, entsprechende Ausführungen gelten auch für die linke Laufrolle 22. Die Laufrolle 23 weist dabei seitliche Spurkränze 27a, 27b auf, welche von außen die beiden seitlichen Rollenführungsstege 6a, 6b umgreifen, und mit stirnseitigen Laufflächen 29a, 29b auf den Gleisflächen 5a, 5b des Rahmenprofils 3 rollen. In Fig. 1 ist dabei der seitliche Rollenführungssteg 6b im Bereich der Laufrollen 22, 23 durchbrochen gezeichnet, um die Auflage der Laufflächen 28b, 29b auf der Gleisfläche 9b sowie die Spurkränze 26b, 27b besser darstellen zu können.

Die oberen Führungsrollen 24, 25 sind ebenfalls identisch ausgebildet, so dass nachfolgend vor allem die in den Fig. 1 gezeigte rechte Führungsrolle 25 beschrieben wird, entsprechende Ausführungen gelten auch für die linke Führungsrolle 24. Die Führungsrolle 25 weist dabei ebenfalls seitliche Spurkränze 31a, 31b auf, welche die Schienenhaltestege 23, 23' der Stromschienenhalterung 20 umgreifen. Dabei ist der Abstand zwischen den Spurkränzen 31a, 31b der oberen, in Fig. 1 und 4 rechten Führungsrolle 25 so an die Breite der oberen Stromschienenhalterung 7e angepasst, das ein gewisses Spiel besteht, die Spurkränze 31a, 31b also nicht unnötig an der Stromschienenhalterung 7e schleifen.

Die Spurkränze 30a, 30b bzw. 31a, 31b umgreifen die Stromschienenhalterung 7e und stellen somit sicher, dass der Stromabnehmerwagen 2 möglichst ohne seitliches Ausweichen in der Querrichtung Q in der Kastenschleifleitung 2 verfahren werden kann.

Am Stromabnehmerwagen 20 sind mehrere Schleifkontakte 32a-f vorgesehen, welche mit ihren Stirnseiten die Schleifflächen 9a-e der Stromschienen 8a-e wie folgt kontaktieren.

Die Schleifkontakte 32a, 32b, 32d kontaktieren die Stromschienen 8a, 8b, 8d und dienen als Phasenleiterschleifkontakte.

Ein die Stromschiene 8c kontaktierendes Schleifkontaktpaar 32c, 32f dient als Erdungskontakt für den elektrischen Verbraucher. Um auch beim Überfahren einer Trennstelle zwischen zwei aneinander anstoßenden Teilen der Kastenschleifleitung 2 die ständige Erdung des elektrischen Verbrauchers sicherstellen zu können, sind die Schleifkontakte 32c und 32f deshalb in Längsrichtung L, welche auch der Fahrrichtung des Stromabnehmerwagens 20 entspricht, im Abstand voneinander angeordnet.

Der obere Schleifkontakt 32e dient zur Verbindung mit der oberen Stromschiene 8e und dient als Nullpotentialleiter.

Um einen sicheren dauerhaften, ununterbrochenen Kontakt der Schleifkontakt 32a-f mit den Schleifflächen 9a-e, auch bei abnutzungsbedingter Verkürzung der Schleifkontakte 32a-f, sicherzustellen, werden diese jeweils mittels einer eigenen, gemeinsamen oder teilweise gemeinsamen Zustellvorrichtung dauerhaft in Richtung der Schleifflächen 9a-e gedrückt, beispielsweise über jeweilige Federmechanismen. Dies ist u.a. daran erkennbar, dass sich die Schleifkontakte 32a-f in Fig. 1 in einer eingezogenen Stellung befinden, während sie sich in Fig. 3 in einer vollständig ausgefahrenen Stellung befinden. Beim Einfahren des Stromabnehmerwagens 20 in die Kastenschleifleitung 2 werden die Schleifkontakte 32a-f dann bevorzugt mittels eines Einfahrtrichters in die Kastenschleifleitung 2 eingefahren und dabei in die in Fig. 1 gezeigte Stellung bewegt, in der sie mittels einer Vorspannung, beispielsweise durch entsprechend angeordnete Federelemente, an die Schleifflächen 9a-e gedrückt werden.

Ein in Längsrichtung L trichterförmigen Kabelkanal 33 des Stromabnehmerwagens 20 reicht dann, wie in Fig. 1 und 2 gezeigt, durch den Längsschlitz 4, so dass mit den Schleifkontakten 32a-f verbundene Kabel oder Leitungen durch den Kabelkanal 33 zum elektrischen Verbraucher geführt werden können.

Da die Schleifkontakte 32a-d entsprechend der Schleifflächen 9a-d im 45° Winkel zueinander und jeweils paarweise einander gegenüberliegend angeordnet sind, ergibt sich eine gleichmäßige Lastverteilung der Anpresskräfte an die Schleifkontakte 32a-d in der Kastenschleifleitung 2. Da die Belastung zudem in Richtung der Ecken der Kastenschleifleitung 2 erfolgt, kann die erhöhte Steifigkeit der Kastenschleifleitung 2 in den Ecken ausgenutzt werden. Da die Schleifkontakte 32a-d nicht, wie bei bekannten Kastenschleifleitungen, nur auf einander gegenüberliegende Seitenwandungen angeordnet sind, können die Stromschienen 8a-d bei gleicher Baugröße der Kastenschleifleitung 2 auch dicker ausgebildet werden, sodass zum einen eine längere Standzeit der Stromschienen 8a-d ermöglicht wird, und zum anderen höhere Ströme übertragen werden können.

Weiter ist am kastenförmigen Rahmenprofil 3 an einer Seitenwandung eine in Fig. 1, 2 und 5 gut erkennbare, in Längsrichtung L verlaufende seitliche Führungsnut 10 vorgesehen, in welche ein in Fig. 3 gut erkennbarer zugeordneter seitlicher Führungssteg 34 des Stromabnehmerwagens 20 eingreift.

Üblicherweise werden Schleifleitungen wie die Kastenschleifleitung 2 aufgrund der oft großen Längen, beispielsweise mehrere 10 Meter oder 100 Meter, aus mehreren Schleifleitungsteilabschnitten zusammengefügt, wobei vorliegend die Enden von zwei aneinanderstoßenden, zu verbindenden Teilabschnitten 2a, 2b der Schleifleitung 2 exemplarisch gezeigt sind und beschrieben werden. Die Teilabschnitte 2a und 2b werden folglich nicht aus einem einzigen Rahmenprofil 3, sondern aus mehreren Rahmenprofilen 3 zusammengebaut, wobei insbesondere in Fig. 4 und 5 eine solches weiteres kastenförmige Rahmenprofil 103 gezeigt ist. Dabei ist das Rahmenprofil 103 identisch zum dem oben beschriebenen Rahmenprofil 3 ausgebildet, so dass Ausführungen, Erläuterungen und Angaben zum Rahmenprofil 103 entsprechend gelten. Dem Rahmenprofil 3 entsprechende Teile des Rahmenprofils 103 tragen die gleichen Bezugsziffern wie die des Rahmenprofils 3 mit einer vorangestellten Ziffer "10" bei Bezugsziffern kleiner 10 und einer vorangestellten Ziffer "1" bei Bezugsziffern größer 9.

Nachfolgend wird beschrieben, wie das in Fig. 1 linke Ende des kastenförmigen Rahmenprofils 3 der Schleifleitung 2 mit dem in Fig. 4 und 5 links gezeigten rechten Ende des weiteren Rahmenprofils 103 mittels eines insbesondere in Fig. 2 und 4 bis 6 gezeigten Verbindungselements 40 sowohl mechanisch als auch elektrisch leitend verbunden werden kann.

Das Verbindungselement 40 weist dabei ein erstes Teilverbindungselement 41 und ein zweites Teilverbindungselement 41' auf, welche identisch ausgebildet sind. Dabei sind die Innenkonturen der Teilverbindungselemente 41, 41' so ausgestaltet, das im endmontierten verbundenen Zustand der Stromabnehmerwagen 20 durch das Verbindungselement 40 geführt hindurchfahren kann wie durch die Rahmenprofile 3, 103, ohne das der elektrische Kontakt zwischen den Stromschienen 8a-e des ersten kastenförmiges Rahmenprofils 3 und in Fig. 6 und 7 gut erkennbaren Stromschienen 108a-e des zweiten kastenförmigen Rahmenprofils 103 sowie zwischen den Stromschienen 8a-e bzw. 108a-e und den Schleifkontakten 32a-f unterbrochen wird.

Dabei weisen die Teilverbindungselemente 41, 41' jeweils eine Verbindungskontur 42, 42' auf, welche die Enden der kastenförmigen Rahmenprofile 3 bzw. 103 umgreift, wie insbesondere in Fig. 2, 4 und 5 gut erkennbar. Dabei ist die Innenkontur der Verbindungskontur 42, 42' an die Außenkontur der kastenförmigen Rahmenprofile 3 bzw. 103 angepasst.

Da die Teilverbindungselemente 41, 41' identisch ausgebildet sind, erfolgt die Erläuterung nachfolgend auch anhand nur des Teilverbindungselements 41, sofern sinnvoll. Entsprechende Ausführungen gelten dann auch für das andere Teilverbindungselement 41'. Auf der in Längsrichtung L jeweils den Verbindungskonturen 42, 42' gegenüberliegenden Seite sind die Teilverbindungselemente 41, 41' mit einem Verbindungsprofil 43, 43' ausgebildet, welche zum einen die mechanische, lösbare und elektrisch leitende Verbindung der Teilverbindungselemente 41, 41' miteinander ermöglichen, und zum anderen die Verfahrbarkeit und sicher Führung des Stromabnehmerwagens 20 unter dauerhafter Beibehaltung des elektrischen Kontakts zwischen den Schleifkontakten 32a-f und den Stromschienen 8a-e und 108a-e ermöglicht.

Hierzu sind die Verbindungsprofile 43, 43' weitgehend der Außen- und der Innenkontur der kastenförmigen Rahmenprofile 3, 103 nachgebildet, um die Führung des Stromabnehmerwagens 20 und die dauerhafte Kontaktierung der Stromschienen 8a-e und 108a-e mit den Schleifkontakten 32a-f zu gewährleisten. Die Verbindungsprofile 43, 43' verlängern insofern die Rahmenprofile 3, 103 im Bereich der Anschlussstelle beider Teilabschnitte 2a, 2b der Schleifleitung 2.

So weisen die Verbindungsprofile 43, 43' den schrägen Stromschienenhalterungen 7a-e bzw. der oberen Stromschienenhalterung 20 entsprechende Hilfsstromschienenhalterungen für die Stromschienen 8a-e bzw. 108a-e auf. Weiter weisen die Verbindungsprofile 43, 43' seitliche Verbindungsführungsnuten auf, welche in ihrer Position den seitlichen Führungsnuten 10, 110 der Rahmenprofile 3, 103 entsprechen. Hierdurch wird der seitliche Führungssteg 34 des Stromabnehmerwagens 20 auch im Bereich des Verbindungselements 40 gut geführt.

Ebenso weisen die Verbindungsprofile 43, 43 einander gegenüberliegende Verbindungsseitenwandungen auf, welche durch eine Verbindungsoberwandung miteinander verbunden sind. An den der Verbindungsoberwandung gegenüberliegenden Seite weisen die Verbindungsseitenwandungen Verbindungsbodenwandungen auf. Zwischen den Verbindungsbodenwandungen verläuft in Längsrichtung L ein Längsschlitz des Verbindungselements 40, welcher mit dem Längsschlitz 4 bzw. 107 der Rahmenprofile 3, 103 fluchtet und zum Durchfahren des Kabelkanals 33 des Stromabnehmerwagens 20 dient. Bevorzugt können dabei die Verbindungseitenwandungen mit der Verbindungsoberwandung und/oder den Verbindungsbodenwandungen mittels hierzu in einem Winkel verlaufender Verbindungsschrägwandungen verbunden sein, wobei der Winkel hier 45° beträgt.

Bei der Montage werden die Teilverbindungselemente 41, 41' auf das jeweilige Ende der kastenförmigen Rahmenprofile 3 bzw. 103 aufgesteckt und dann wie nachfolgend beschrieben miteinander verbunden. So weist das Teilverbindungselement 41 auf seiner in Querrichtung Q einen Seite eine in Fig. 5 und 6 gezeigte Verbindungslasche 44 auf, welche in eine entsprechende Verbindungsöffnung 45' des anderen, zu verbindenden Teilverbindungselements 41' eingreift und dort mittels einer Schnappverbindung befestigt werden kann. Entsprechendes gilt für die in Querrichtung Q gegenüberliegende Seite, wo das Teilverbindungselement 41 eine jeweils nicht gezeigte entsprechend ausgebildete Verbindungsöffnung für eine entsprechend ausgebildete Verbindungslasche des Teilverbindungselements 41' mit entsprechender Schnappverbindung aufweist. Hierdurch können die die beiden Teilverbindungselemente 41, 41' fest miteinander verbunden werden.

Eine weitere Sicherung der Verbindung wird durch in Fig. 4 bis 6 erkennbare U-förmige Rastlaschen 46, 46' am ersten bzw. zweiten Teilverbindungselement 41, 41' ermöglicht, welche beim Zusammenstecken der Teilverbindungselemente 41, 41' über am jeweils anderen Teilverbindungselement 41', 41 angeordnete obere Rastnasen 47', 47 geschoben und dann mit diesen verrastet werden können.

Wie in Fig. 5 und 7 erkennbar und vor allem an der ersten Stromschienen 8e und der zweiten Stromschiene 8e erläutert, weisen die Stromschienen 8e bzw. 108e an ihren zur Verbindung vorgesehenen freien Enden jeweils in der länglichen Ausdehnungsrichtung der Stromschienen 8e, 108e abschließende Stirnseiten 8h, 108h und sich winklig daran anschließende breitere Längsseiten 8f, 108f und schmalere Längsseiten 8g, 108g auf. Entsprechendes gilt auch für die anderen Stromschienen 8a-d, 108a-d.

Wie weiter in Fig. 5 und 7 erkennbar, sind die zueinander weisenden Enden der Stromschienen 8a-e bzw. 108a-e quer zur Längsrichtung L der Kastenschleifleitung 2 bzw. des Verbindungselements 40 vom Innenraum I der der Kastenschleifleitung 2 bzw. dem entsprechenden Innenraum V des Verbindungselements 40 weg nach außen gebogen, bevorzugt um rund 90°, und berühren sich mit den zueinander weisenden Flächen der aufgebogenen Enden, insbesondere deren zueinander weisenden breiteren Längsseiten 8f, 108f, wodurch ein großflächiger elektrischer Kontakt bereitgestellt wird. Das Umbiegen kann vorteilhaft erst bei der Endmontage vor Ort erfolgen.

Durch die umgebogenen Enden der Stromschienen 8a-e bzw. 108a-e wird auch erreicht, dass die Teilverbindungselemente 41, 41' unverlierbar mit den Rahmenprofilen 3 bzw. 103 verbunden sind.

Um die Enden der Stromschienen 8a-e und 108a-e sicher aneinander zu halten und somit den dauerhaften elektrischen Kontakt sicherzustellen und insbesondere spannungsinduzierte Luftüberschläge zu vermeiden, sind an den Enden der Teilverbindungselemente 41, 41' im montierten Zustand Einsetzöffnungen 48a-e mit darin angeordneten Raststegen 49e, 49e' vorgesehen, wie exemplarisch in Fig. 5 und dem Detail a) von Fig. 5 anhand der oberen Einsetzöffnung 48e gezeigt und im nachfolgenden anhand dieser beschrieben wird.

In die Einsetzöffnung 48e wird ein Stromschienenverbinder 60e eingesetzt, welcher in Fig. 8 bis 13 im Detail gezeigt ist.

Der Stromschienenverbinder 60e weist einen etwa pilzförmigen Klemmkopf 61 auf, welcher aus zwei identisch ausgebildeten Klemmkopfteilen 62, 62' besteht. Die Explosionsdarstellungen in Fig. 8 bis 10 zeigen dabei die jeweilige Ausgestaltung im getrennten, auseinandergebauten Zustand vor dem Zusammenbau, während die Fig. 12 und 11 bis 13 den zusammengebauten Zustand zeigen.

An in Längsrichtung L verlaufenden Seitenwandungen der Klemmkopfteile 62, 62' sind Rastnasen 63, 63' bzw. 64, 64' angeordnet, wie in Fig. 8 bis 10 gut erkennbar. Diese weisen dabei in Höhenrichtung H nach oben verlaufenden keilförmigen Verlauf auf, um mit Raststegen 49e, 49e' der Einsetzöffnung 48e zusammenzuwirken. Da der Stromschienenverbinder 60e von oben in die Einsetzöffnung 48e eingesetzt wird, gleiten die Rastnasen 63, 63', 64, 64' über die Raststege 49e, 49e' und schnappen dann in diese ein, sobald sie darüber hinweg geführt wurden. Dies sichert den Stromschienenverbinder 60e in der Einsetzöffnung 48e gegen herausfallen.

Weiter weisen die Klemmkopfteile 62, 62' jeweils eine in Längsrichtung L verlaufende U-förmige Rastlasche 65, 65' so wie entsprechend mit diesen zusammenwirkende seitliche Rastnasen 66', 66 auf, wobei aufgrund der identischen Ausbildung der beiden Klemmkopfteile 62, 62' diese beiden einfach zusammengesteckt werden können. Dabei werden die U-förmigen Rastlaschen 65, 65' in Längsrichtung über die seitlichen Rastnasen 66, 66' geschoben, wobei die jeweiligen Rasten der Rastnasen 66, 66' von dem jeweils anderen Klemmkopfteil 62', 62' weg weisen.

An seinem in eine Einsetzrichtung E des Stromschienenverbinders 60e in die Einsetzöffnung 48e hinteren Ende weitet sich der Klemmkopf 61e pilzförmig auf. Dabei bilden an den beiden Klemmkopfteilen 62, 62' vorgesehene, im wesentlich quer zur Einsetzrichtung E verlaufende Abdeckungen 67, 67' eine gemeinsame Abdeckung aus, so dass in Einsetzrichtung E davor liegende Bereich im eingesetzten Zustand des Stromschienenverbinders 60e nicht mehr von außen zugänglich sind. Dabei bezieht sich die Einsetzrichtung E stets auf das jeweilige Paar von Stromschienenverbinder 60a-e und jeweils zugehörige Einsetzöffnung 48a-e.

In Längsrichtung L jeweils vom anderen Klemmkopfteil 62, 62' abgewandt finden sich zwei insbesondere in Fig. 9 gut erkennbare Übergriffe 68, 68', welche in Längsrichtung L nach außen ragen und an ihren in Längsrichtung L außen liegenden Enden nach unten ragende Positionierstege 69, 69' aufweisen. Die Übergriffe 68, 68' greifen mit den Positionierstegen 69, 69' von oben in entsprechende Positionieranschläge 50e, 50e' der Einsetzöffnung 48e. Hierdurch wird zu zusätzlich eine Verbindung der Teilverbindungselemente 41, 41' bereitgestellt.

Die beiden Klemmkopfteile 62, 62' bilden im zusammengebauten Zustand den Klemmkopf 61e, und wie insbesondere in Fig. 13 gut erkennbar, darin einen Aufnahmeraum 70 für eine elektrische Verbindungsklemme 74 aus. Der Aufnahmeraum 70 weist jeweils obere Anschläge 71, 71' in dem jeweiligen Klemmkopfteil 62 bzw. 62' auf. Weiter sind an in Einsetzrichtung E verlaufenden stirnseitigen Wandungen des Aufnahmeraums 70 Positionierstifte 72, 72' an den gegenüberliegenden Klemmkopfteilen 62, 62' vorgesehen.

Am in Einsetzrichtung E des Stromschienenverbinders 60e in die Einsetzöffnung 48e vorderen Ende weist der Stromschienenverbinder 60e eine sich zum Aufnahmeraum 70 hin verengende trichterförmige Einführöffnung 73 für die Enden der Stromschienen 8e und 108e auf. Hierdurch können auch etwas voneinander beanstandete Enden der Stromschienen 8e, 108e einfach in den Stromschienenverbinder 60e eingeführt werden.

Wie Fig. 13 zeigt, wird die elektrische Verbindungsklemme 74 vollständig in dem Stromschienenverbinder 60e und seinem Aufnahmeraum 70 aufgenommen. Da die Abdeckungen 67, 67' der beiden Klemmkopfteile 62, 62' den Aufnahmeraum 70 nach oben hin vollständig verschließen, besteht im eingebauten Zustand keine Gefahr, dass Personen ungewollt mit der stromführenden elektrischen Verbindungsklemme 4 in Berührung kommen können.

Die Verbindungsklemme 74 wird nun nachfolgend vor allem anhand von Fig. 14 bis 19 detailliert beschrieben. Wie aus den beiden dreidimensionalen Darstellungen in Fig. 14 und 15 leicht erkennbar, weist die Verbindungsklemme 74 einen umlaufenden Körper 75 auf, welcher von oben gesehen im wesentlichen rechteckförmigen Querschnitt hat. Die elektrische Verbindungsklemme 74 ist dabei aus einem elektrisch leitenden Blech ausgestanzt oder gelasert, welches dann zu der Verbindungsklemme 74 gebogen wird. Wie in Fig. 14 und 15 erkennbar werden Enden des gebogenen Blechs dann mittels einer als Schwalbenschwanzverbindung 76 ausgebildeten Formschlussverbindung fest miteinander verbunden, wobei auch andere Verbindungsarten denkbar sind.

An ihrem in Einsetzrichtung E hinteren Ende weist die Verbindungsklemme 74 auf einander gegenüberliegenden, im eingesetzten Zustand in Querrichtung Q verlaufenden, hier breiteren Seitenwandungen zwei nach innen und bevorzugt um 90° gebogene obere Anschläge 77, 77' auf, welche, wie in Fig. 13 erkennbar, an den oberen Anschlägen 71, 71' des Klemmkopfs 61e anstoßen und somit ein weiteres Verschieben nach oben verhindern.

An seinen im eingesetzten Zustand in Querrichtung Q verlaufenden, hier breiteren Seitenwandungen sind im umlaufenden Körper 75 jeweils Positionieröffnungen 78, 78' vorgesehen, in welche im montierten Zustand des Stromschienenverbinders 60e die Positionierstifte 72, 72' des Klemmkopfs 61e eingreifen. Hierdurch wird im Zusammenspiel mit den oberen Anschlägen 77, 77' der Verbindungsklemme 74 und den oberen Anschlägen 71, 71' der Klemmkopfteile 62, 62' bereits eine sichere Fixierung der Verbindungsklemme 74 im Klemmkopf 61e erreicht. Dabei wird die Verbindungsklemme 74 sowohl in Einsetzrichtung E als auch in Querrichtung Q im Klemmkopf 61e positioniert und gesichert.

An ihren im eingesetzten Zustand in Längsrichtung L verlaufenden schmalen Seitenwandungen 82, 82' weist die elektrische Verbindungsklemme 74 einander gegenüberliegende Leitflanken 79, 79' auf, welche sich von den schmalen Seitenwandungen 82, 82' in Einsetzrichtung E nach vorne erstrecken und an ihren Enden sich trichterförmig aufweitende Einführhilfen 80, 80' aufweisen. Dies erleichtert ein Einsetzen des Stromschienenverbinders 60e in die Einsetzöffnung 48e, insbesondere wenn die beiden Enden der darin angeordneten Stromschienen 8e, 108e nicht ganz sauber in der Einsetzöffnung 48e positioniert sind.

Um einerseits den mechanischen Kontakt der beiden hochgebogenen Enden der Stromschienen 8e, 108e sicherzustellen, sind an den in Einsetzrichtung E vorderen Enden der quer zur Längsrichtung L und in Einsetzrichtung E verlaufenden, hier breiteren Seitenwandungen des Körpers 75 sich in Einsetzrichtung E erstreckende Federkontaktzungen 81a-81e und 81a'-81e' vorgesehen. Die Federkontaktzungen 81a-81e und 81a'-81e', verlaufen zunächst etwas in Längsrichtung L voneinander weg nach außen und sind dann nach innen und gegen die Einsetzrichtung E gebogen, wie im Querschnitt in Fig. 13 gut erkennbar. Dabei ist ein Abstand AK zwischen einander in Längsrichtung L gegenüberliegenden benachbarten Enden der Federkontaktzungen 81a-81e und 81a'-81e' kleiner als die kombinierte Dicke DK der aneinander anliegenden hochgebogenen Enden der Stromschienen 8e, 108e in Längsrichtung L, sodass die Federkontaktzungen 81a-81e und 81a'-81e' die hochgebogenen Enden der Stromschienen 8e, 108e aneinander drücken. Hierdurch soll ein möglichst guter flächiger Kontakt der Stromschienen 8e, 108e sichergestellt werden. Die kombinierte Dicke DK der aneinander liegenden hochgebogenen Enden der Stromschienen 8e, 108e ergibt sich aus der Summe der Dicken D der Stromschienen 8e, 108e, wobei im Normalfall die Stromschienen 8e, 108e gleich dick sind, die kombinierter Dicke DK also der zweifachen Dicke D entspricht. Ggf. können aber auch unterschiedlich dicke Stromschienen mechanisch und/oder elektrisch verbunden werden, wobei die kombinierte Dicke DK dann eben die Summe der beiden Einzeldicken der bieden Stromschienen ist.

Da es mehrere in Querrichtung Q nebeneinanderliegende Federkontaktzungen 81a-81e und 81a'-81e' gibt, können hier auch etwas schrägliegende Enden der Stromschienen 8e, 108e gut aneinander gedrückt werden, sodass schon hierdurch ein guter elektrische Kontakt der Enden der Stromschienen 8e, 108e im Bereich der breiten Längsseiten 8g, 108g ermöglicht wird.

Zudem kontaktieren die freien Enden der Federkontaktzungen 81a-81e und 81a'-81e' ebenfalls die einander abgewandten Seitenflächen der breiten Längsseiten 8g, 108g der Enden der Stromschienen 8e, 108e, und stellen somit eine Vielzahl an elektrischen Kontakten zwischen den beiden Stromschienen 8e, 108e über die elektrisch leitende Verbindungsklemme 74 selbst her. Selbst wenn also bei der Durchfahrt eines Schleifkontakts 32e durch Erschütterungen oder die von den in Längsrichtung L verfahrenden Schleifkontakten 32e auf die Stromschienen 8e, 108e ausgeübten Schubkräfte die Enden der Stromschienen 8e, 108e nicht ständig flächig aneinander liegen, wird durch die Verbindungsklemme 74 ein zusätzlicher Stromübertragungspfad bereitgestellt.

Dabei ergänzen sich die beiden Funktionen gegenseitig: Werden die Enden der Stromschienen 8e, 108e auseinander bewegt, sodass sich ihre Flächen nicht oder nur ungenügend berühren, also der elektrische Kontakt zwischen beiden verschlechtert wird, so wird hierdurch die jeweils andere Seite der hochgebogenen Enden der Stromschienen 8e, 108e stärker an die einander gegenüberliegenden Federkontaktzungen 81a-e, 81a'-e' gedrückt, sodass hierdurch ein besonders guter elektrischer Kontakt zwischen den Federkontaktzungen 81a-e, 81a'-e' und der jeweiligen Stromschienen 8e, 108e hergestellt wird. Dies kann beispielsweise auch der Fall sein, wenn sich die Stromschienen 8e, 108e bei niedrigen Temperaturen zusammenziehen und verkürzen.

Umgekehrt wird für den Fall, dass die Enden der Stromschienen 8e, 108e stark aneinandergedrückt werden, beispielsweise bei temperaturbedingter starker Ausdehnung der Stromschienen 8e, 108e oder beim Durchfahren des Schleifkontakts 32e durch das Verbindungselement 40 und ein dadurch bewirktes Bewegen einer der Stromschienen 8e, 108e in Fahrrichtung des Schleifkontakts 32e zu der jeweils anderen Stromschiene 108e, 8e hin, zwar möglicherweise der Kontakt zwischen den in Fahrtrichtung hinteren Federkontaktzungen 81a-e und dem Ende der Stromschiene 8e etwas verschlechtert oder geht durch ruckartiges Verschieben kurzzeitig sogar ganz verloren. Andererseits wird jedoch dadurch zum einen ein elektrisch guter Kontakt zwischen den dann aneinander gedrückten Flächen der der breiten Längsseiten 8g, 108g der hochgebogenen Enden der Stromschienen 8e, 108e schon durch den dann entstehenden in Fahrtrichtung wirkenden Anpressdruck erreicht, und zudem zusätzlich die auf der in Fahrtrichtung vorderen Seite liegenden Federkontaktzungen 81a'-e' noch stärker gegen die Enden der in Fahrtrichtung vorderen Stromschiene 108 gedrückt.

Insofern ermöglicht die elektrische Verbindungsklemme 74 es deshalb aufgrund ihrer doppelseitigen Federkontaktzungen 81a-e, 81a'-e', dass in jedem Fall eine gute elektrische Verbindung zwischen den Stromschienen 8e, 108e hergestellt und aufrechterhalten werden kann.

Bevorzugt entspricht ein Abstand AQ zwischen den in Längsrichtung L verlaufenden, einander gegenüberliegenden schmalen Seitenwandungen 82, 82' der Verbindungsklemme 74 in Querrichtung Q der Breite B der hochgebogenen Enden der Stromschienen 8e, 108e. Gegebenenfalls kann durch die zusätzlichen Kontaktstellen der Seitenwandungen 82, 82' an den schmalen Längsseiten 8g, 108g der hochgebogenen Enden der Stromschienen 8e, 108e dann noch ein zusätzlicher elektrischer Kontakt bereitgestellt werden, um die Stromübertragung noch weiter verbessern zu können. Dabei können auch die einander gegenüberliegenden Leitflanken 79, 79' als Verlängerungen der Seitenwandungen 82, 82' ebenfalls im Abstand AQ voneinander entfernt sein, so dass auch die Leitflanken 79, 79' die schmalen Längsseiten 8g, 108g der hochgebogenen Enden der Stromschienen 8e, 108e kontaktieren und somit zusätzlichen elektrischen Kontakt bereitstellen, um die Stromübertragung noch weiter verbessern zu können.

Die elektrische Energieübertragung zwischen den Stromschienen 8a-e und 108a-e benachbarter Teilabschnitte 2a, 2b der Schleifleitung 2 erfolgt somit zusätzlich zum Kontakt der Enden der Stromschienen 8e, 108e auch über die Verbindungsklemme 74, so dass selbst bei dynamischen Änderung des Kontakts zwischen den Stromschienen 8e, 108e, z.B. bei der Durchfahrt des Schleifkontakts 32e eine ausreichende und dauerhafte elektrische Verbindung sichergestellt ist.

Die Ausführungen zu den Stromschienen 8e, 108e und die sie verbindenden Stromschienenverbindungsklemme 74 und Stromschienenverbinder 60e gelten entsprechend auch für die Verbindung der anderen Stromschienen 8a-d, 108a-d.

### Bezugszeichen

- 1: Schleifleitungssystem
- 2: Schleifleitung, insbesondere Kastenschleifleitung
- 2a, 2b: Teilabschnitte Schleifleitung
- 3: kastenförmiges Rahmenprofil
- 4: Längsschlitz
- 5a, 5b: Gleisflächen
- 6a, 6b: seitliche Rollenführungsstege
- 7a-e: Stromschienenhalterungen
- 8a-e: Stromschienen
- 8f: breite Längsseite der Stromschienen
- 8g: schmale Längsseite der Stromschienen
- 8h: Stirnseite der Stromschienen
- 9a-e: Schleifflächen Stromschienen
- 10: seitliche Führungsnut
- 20: Stromabnehmerwagen
- 21: Rahmen
- 22, 23: Laufrollen (unten) (Doppelspurkranzrollen)
- 24, 25: Führungsrollen (oben) (Doppelspurkranzrollen)
- 26a, 26b, 27a, 27b: Spurkränze Laufrollen
- 28a, 28b, 29a, 29b: Laufflächen Laufrollen
- 30a, 30b, 31a, 31b: Spurkränze Führungsrollen
- 32c, 32f: Schleifkontakte (Erdungsschleifkontakte)
- 32a, b, d: Schleifkontakte (Phasenschleifkontakte)
- 32e: Schleifkontakt (Nullpotentialschleifkontakt)
- 33: trichterförmiger Kabelkanal
- 34: seitlicher Führungssteg
- 40: Verbindungselement
- 41, 41': erstes bzw. zweites Teilverbindungselement
- 42, 42': Verbindungskontur
- 43, 43': Verbindungsprofile
- 44, 44': seitliche Verbindungslaschen
- 45, 45': seitliche Verbindungsöffnungen
- 46, 46': obere U-förmige Rastlaschen
- 47, 47': obere Rastnasen
- 48a-e: Einsetzöffnung für Schienenverbinder
- 49e, 49e': Raststege für Rastnasen Klemmkopf
- 50e, 50e': Positionieranschläge
- 51: Längsschlitz
- 60a-e: Stromschienenverbinder
- 61a-e: pilzförmiger Klemmkopf
- 62, 62': Klemmkopfteile
- 63, 63', 64, 64': Rastnasen für Einsetzöffnung
- 65, 65': U-förmige Rastlaschen
- 66, 66': seitliche Rastnasen
- 67, 67': Abdeckung
- 68, 68': Übergriff
- 69, 69': Positionierstege, Positionierelemente
- 70: Aufnahmeraum für elektrische Verbindungsklemme
- 71, 71': ober Anschläge für elektrische Verbindungsklemme
- 72, 72': Positionierstifte für elektrische Verbindungsklemme
- 73: trichterförmige Einführöffnung für Enden Stromschienen
- 74: elek. Verbindungsklemme (Stromschienenverbindungsklemme)
- 75: umlaufender Körper
- 76: Schwalbenschwanzverbindung
- 77, 77': obere Anschläge
- 78, 78': Positionieröffnungen für Positionierstifte
- 79, 79': Leitflanken für Stromschienenenden
- 80, 80': trichterförmige Einführhilfen
- 81a-e, 81a-e': Federkontaktzungen
- 82, 82': schmale Seitenwandungen
- 103: kastenförmiges Rahmenprofil des zweiten Teilabschnitts
- 104: Längsschlitz
- 105a, 105b: Gleisflächen
- 106a, 106b: seitliche Rollenführungsstege
- 108a-e: Stromschienen
- 108f: breite Längsseite der Stromschienen
- 108g: schmale Längsseite der Stromschienen
- 108h: Stirnseite der Stromschienen
- 109a-e: Schleiffläche Stromschienen
- 110: seitliche Führungsnut

- AK: Abstand gegenüberliegender Kontaktelemente in Längsrichtung
- AQ: Abstand schmaler Seitenwandungen in Querrichtung
- B: Breite einer Stromschiene
- D: Dicke einer Stromschiene
- DK: kombinierte Dicke der Stromschienen
- E: Einsetzrichtung Schienenstromverbinder in Einsetzöffnung
- H: Höhenrichtung Kastenschleifleitung, Verbindungselement
- L: Längsrichtung Kastenschleifleitung, Verbindungselement
- Q: Querrichtung Kastenschleifleitung, Verbindungselement
- I: Innenraum Kastenschleifleitung
- V: Innenraum Verbindungselement

## Patentansprüche

1. Stromschienenverbindungsklemme (74) zur elektrischen und mechanischen Verbindung eines ersten freien Endes einer in eine Längsrichtung (L) verlaufenden ersten Stromschiene (8a-e) mit einem zweiten freien Ende einer in die Längsrichtung (L) verlaufenden zweiten Stromschiene (108a-e), wobei das erste und zweite Ende jeweils eine die Stromschienen (8a-e, 108a-e) abschließende Stirnseite (8h, 108h) und sich winklig daran anschließende Längsseiten (8f-g, 108f-g) aufweisen, wobei das erste und zweite Ende gegenüber der Längsrichtung (L) derart abgewinkelt sind, dass die Stirnseiten (8h, 108h) im wesentlichen in dieselbe Einsetzrichtung (E), in der die Stromschienenverbindungsklemme (74) auf die Enden der Stromschienen (8a-e, 108a-e) aufgesetzt wird, zeigen und eine Längsseite (8f) des ersten Endes und eine Längsseite (108f) des zweiten Endes einander zugewandt sind, wobei die Stromschienenverbindungsklemme (74) erste Kontaktelemente (81a-e) zur klemmenden Anlage an die Längsseite (8f) des ersten Endes und den ersten Kontaktelementen (81a-e) in Längsrichtung (L) gegenüberliegende zweite Kontaktelemente (81a'-e') zur klemmenden Anlage an die Längsseite (108f) des zweiten Endes aufweist, **dadurch gekennzeichnet, dass** ein Abstand (AK) der ersten und zweiten Kontaktelemente (81a-e; 81a'-e') kleiner ist als eine kombinierte Dicke (DK) der einander zugewandten ersten und zweiten Enden der Stromschienen (8a-e, 108a-e).

2. Stromschienenverbindungsklemme (74) nach Anspruch 1, **dadurch gekennzeichnet, dass** die Kontaktelemente (81a-e; 81a'-e') zunächst in die Einsetzrichtung (E) verlaufen und dann ihre freien Enden gegen die Einsetzrichtung (E) zurückgebogen sind, wobei die freien Enden der Kontaktelemente (81a-e; 81a'-e') aufeinander zu gebogen sind, insbesondere wobei der Abstand (AK) der ersten und zweiten Kontaktelemente (81a-e; 81a'-e') bevorzugt durch den Abstand der aufeinander zu gebogenen freien Enden der Kontaktelemente (81a-e; 81a'-e') bestimmt wird.

3. Stromschienenverbindungsklemme (74) nach Anspruch 2, **dadurch gekennzeichnet, dass** sich die ersten und zweiten Kontaktelemente (81a-e; 81a'-e') in Einsetzrichtung (E) trichterförmig aufweiten und/oder dass die freien Enden der ersten und zweiten Kontaktelemente (81a-e; 81a'-e') gegen die Einsetzrichtung (E) zunächst auf einander zu und dann voneinander weg verlaufen.

4. Stromschienenverbindungsklemme (74) nach einem der voranstehenden Ansprüche, **dadurch gekennzeichnet, dass** die ersten Kontaktelemente (81a-e) mehrere nebeneinander liegende Kontaktzungen und die zweiten Kontaktelemente (81a'-e') mehrere nebeneinander liegende Kontaktzungen aufweisen, und/oder dass die Stromschienenverbindungsklemme (74) einen Körper (75) mit einem Innenraum zur Aufnahme der Enden der Stromschienen (8a-e, 108a-e) aufweist.

5. Stromschienenverbindungsklemme (74) nach einem der voranstehenden Ansprüche, **dadurch gekennzeichnet, dass** die Stromschienenverbindungsklemme (74) in der Einsetzrichtung (E) der Stromschienenverbindungsklemme (74) auf die Enden der Stromschienen (8a-e, 108a-e) hinter den Kontaktelementen (81a-e; 81a'-e') Anschläge (77, 77') zur Anlage an entsprechende Anschläge (71, 71') eines Klemmkopfs (61a-e) (61a-e) eines Stromschienenverbinders (60a-e) aufweist, insbesondere wobei die Anschläge (71, 71', 77, 77') bevorzugt quer zur Einsetzrichtung (E) verlaufen.

6. Stromschienenverbindungsklemme (74) nach einem der voranstehenden Ansprüche, **dadurch gekennzeichnet, dass** die Stromschienenverbindungsklemme (74) einander gegenüberliegende, sich trichterförmig aufweitende Einführhilfen (80, 80') aufweist, und/oder dass die Einführhilfen (80, 80') an in Einsetzrichtung (E) verlaufenden Leitflanken (79, 79') der Stromschienenverbindungsklemme (74) angeordnet sind.

7. Stromschienenverbindungsklemme (74) nach einem der voranstehenden Ansprüche, **dadurch gekennzeichnet, dass** die Stromschienenverbindungsklemme (74) mindestens eine Positionieröffnung (78, 78') für eine Positionierelement (72, 72'), insbesondere Positionierstift eines die Stromschienenverbindungsklemme (74) umgebenden Klemmkopfes (62, 62') eines Stromschienenverbinders (60a-e) aufweist, insbesondere wobei die Positionieröffnung (78, 78') bevorzugt an die Form des Positionierelements (72, 72') angepasst ist.

8. Stromschienenverbindungsklemme (74) nach Anspruch 6 oder 7, **dadurch gekennzeichnet, dass** die Positionieröffnung (78, 78') in eine quer zur Längsrichtung (L) und/oder quer zur Einsetzrichtung (E) verlaufenden Seite der Stromschienenverbindungsklemme (74) eingebracht ist, und/oder dass die Stromschienenverbindungsklemme (74) eine weitere, der Positionieröffnung (78) gegenüberliegende weitere Positionieröffnungen (78') aufweist.

9. Stromschienenverbindungsklemme (74) nach einem der voranstehenden Ansprüche, **dadurch gekennzeichnet, dass** die Stromschienenverbindungsklemme (74) aus einem flächigen und/oder bandförmigen Material besteht, insbesondere wobei die Stromschienenverbindungsklemme (74) bevorzugt aus dem flächigen und/oder bandförmigen Material ausgestanzt oder lasergeschnitten und anschließend in die dreidimensionale Form der Stromschienenverbindungsklemme (74) gebogen ist, und/oder wobei zu verbindenden Kanten des flächigen Materials bevorzugt mittels einer Formschlussverbindung, insbesondere einer Schwalbenschwanzverbindung (76) miteinander verbindbar oder verbunden sind.

10. Stromschienenverbindungsklemme (74) nach einem der voranstehenden Ansprüche, **dadurch gekennzeichnet, dass** die Stromschienenverbindungsklemme (74) einander gegenüberliegende, elektrisch leitende Seitenwandungen (82, 82') aufweist, welche die quer zur Längsrichtung (L) liegenden, insbesondere schmalen, Längsseiten (8g, 108g) der umgebogenen freien Enden der Stromschienen (8a-e, 108a-e) kontaktieren, insbesondere wobei ein Abstand (AQ) der einander gegenüberliegenden, elektrisch leitenden Seitenwandungen (82, 82'), insbesondere quer zur Längsrichtung (L), gleich oder kleiner ist als eine Breite (B) der, insbesondere breiten, Längsseiten (8f, 108f) der umgebogenen freien Enden der Stromschienen (8a-e, 108a-e), insbesondere quer zur Längsrichtung (L).

11. Stromschienenverbinder (60a-e) zum Einsetzen in eine Einsetzrichtung (E) in eine Einsetzöffnung (48a-e) eines Verbindungselements (40) für benachbarte Teilabschnitte (2a, 2b) einer Schleifleitung (2), mit einem Klemmkopf (61a-e) (61a-e) zur Aufnahme einer elektrischen Stromschienenverbindungsklemme (74), **dadurch gekennzeichnet, dass** die Stromschienenverbindungsklemme (74) nach einem der Ansprüche 1 bis 10 ausgebildet ist.

12. Stromschienenverbinder (60a-e) nach Anspruch 11, **dadurch gekennzeichnet, dass** der Klemmkopf (61a-e) bevorzugt in Längsrichtung (L) auskragende Übergriffe (68, 68') mit Positionierelementen (69, 69') aufweist, welche mit Positionieranschlägen (50e, 50e') an der Einsetzöffnung (48a-e) zur Positionierung und/oder Befestigung des Klemmkopfs (61a-e) in der Einsetzöffnung (48a-e) zusammenwirken.

13. Stromschienenverbinder (60a-e) nach Anspruch 11 oder 12, **dadurch gekennzeichnet, dass** der Klemmkopf (61a-e) einen Aufnahmeraum (70) zur Aufnahme der Stromschienenverbindungsklemme (74) aufweist, insbesondere wobei der Aufnahmeraum (70) zum Halten des Klemmkopfs (61a-e) bevorzugt Raststege und/oder Rastnasen (63, 63', 64, 64') aufweist, welche bevorzugt mit entsprechenden Raststegen (49e. 49e') und/oder Rastnasen am Klemmkopf (61a-e) zusammenwirken.

14. Stromschienenverbinder (60a-e) nach einem der Ansprüche 11 bis 13, **dadurch gekennzeichnet,**
- **dass** der Klemmkopf (61a-e) bevorzugt quer zur Einsetzrichtung (E) und bevorzugt in Längsrichtung (L) verlaufende Positionierelemente (72, 72'), insbesondere Positionierstifte für entsprechende Positionieröffnungen (78, 78') der Stromschienenverbindungsklemme (74) aufweist, und/oder
- **dass** die beiden Klemmkopfteile (62, 62') identisch ausgebildet sind, und/oder
- **dass** der Stromschienenverbinder (60a-e) aus einem elektrisch isolierenden Material, insbesondere Kunststoff besteht, und/oder
- **dass** das eine Klemmkopfteil (62, 62') mindestens eine, bevorzugt in Längsrichtung (L) verlaufende Rastlasche (65, 65') und das andere Klemmkopfteil (62, 62') eine entsprechende, bevorzugt in Längsrichtung (L) verlaufende seitliche Rastnase (66, 66') aufweist, welche mit der Rastlasche (65, 65') zusammenwirkt, und/oder
- **dass** der Klemmkopf (61a-e) eine in Einsetzrichtung (E) des Stromschienenverbinders (60a-e) hinter der Stromschienenverbindungsklemme (74) sitzende Abdeckung (67, 67') aufweist, die bei in die Einsetzöffnung (48a-e) eingesetztem Stromschienenverbinder (60a-e) die Stromschienenverbindungsklemme (74) gegenüber der Umgebung abdeckt, und/oder
- **dass** der Stromschienenverbinder (60a-e) in Einsetzrichtung (E) vor der Stromschienenverbindungsklemme (74) eine, insbesondere sich trichterförmig in Einsetzrichtung (E) aufweitende, Einführöffnung (73) zum Einführen der Enden der Stromschienen (8a-e, 108a-e) zwischen die Kontaktelemente (81a-e, 81a'-e') in den Aufnahmeraum (70) aufweist.

15. Verbindungselement (40) zur elektrischen und mechanischen Verbindung von in eine Längsrichtung (L) einer Schleifleitung (2) benachbarten Teilabschnitten (2a, 2b) der Schleifleitung (2), wobei die Teilabschnitte (2a, 2b) der Schleifleitung (2) sich in Längsrichtung (L) erstreckende, einen Innenraum (I) umgebende Rahmenprofile (3, 103) mit einer Innenkontur aufweist, wobei der Innenraum (I) über in Längsrichtung (L) verlaufende Längsschlitze (4, 104) in den Rahmenprofilen (3, 103) von außen zugänglich ist, in dem Innenraum (I) sind mehrere Stromschienen (8a-e, 108a-e) zur schleifenden Kontaktierung mit jeweils einem entsprechenden Schleifkontakt (32a-f) eines längs der Schleifleitung (2) verfahrbaren Stromabnehmerwagens (20) vorgesehen, wobei der Stromabnehmerwagen (20) zum Verfahren in Längsrichtung (L) entlang der Schleifleitung (2) drehbar gelagerte Laufrollen (22, 23) aufweist, die mit ihren Laufflächen (28a, 28b, 29a, 29b) auf entsprechenden Gleisflächen (5a, 5b, 105a, 105b) der Rahmenprofile (3, 103) der Schleifleitung (2) rollen, wobei das Verbindungselement (40) ein an die Innenkontur der Rahmenprofile (3, 103) angepasstes Verbindungsprofil (43, 43') aufweist, an welches sich in Längsrichtung (L) beidseits zu den Teilabschnitten (2a, 2b) hin weisende, zum Umgreifen der Rahmenprofile (3, 103) an die Außenkonturen der Rahmenprofile (3, 103) angepasste Verbindungskonturen (42, 42') erstrecken, wobei das Verbindungsprofil (43, 43') in ein erstes und ein zweites Verbindungsprofil (43, 43') aufgeteilt ist, **dadurch gekennzeichnet, dass** am ersten und zweiten Verbindungsprofil (43, 43') jeweils ein Teil von Einsetzöffnungen (48a-e) für Stromschienenverbinder (60a-e) nach einem der Ansprüche 11 bis 14 vorgesehen ist, in welche die Stromschienenverbinder (60a-e) im zusammengebauten Zustand des ersten und zweiten Verbindungsprofils (43, 43') einsteckbar sind.

16. Verbindungselement (40) nach Anspruch 15, **dadurch gekennzeichnet, dass** die Einsetzöffnungen (48a-e) Raststege (49e, 49e') bzw. Rastnasen zum Verrasten mit entsprechenden Rastnasen (63, 63', 64, 64') bzw. Raststegen der Stromschienenverbinder (60a-e) in der jeweiligen Einsetzöffnung (48a-e) aufweisen.

17. Verbindungselement (40) nach Anspruch 15 oder 16, **dadurch gekennzeichnet, dass** am ersten Verbindungsprofil (43) eine seitliche Verbindungsöffnung (68) vorgesehen ist, in die eine am zweiten Verbindungsprofil (43') angeordnete und in Längsrichtung (L) über dieses zum ersten Verbindungsprofil (43) hin ragende seitliche Verbindungslasche (47') zum Befestigen der beiden Verbindungsprofile (43, 43') aneinander eingreift, insbesondere wobei am zweiten Verbindungsprofil (43') eine seitliche Verbindungsöffnung (48') vorgesehen ist, in die eine am ersten Verbindungsprofil (43) angeordnete und in Längsrichtung (L) über dieses zum zweiten Verbindungsprofil (43') hin ragende seitliche Verbindungslasche (67) zum weiteren Befestigen der beiden Verbindungsprofile (43, 43') aneinander vorgesehen ist.

18. Verbindungselement (40) nach einem der Ansprüche 15 bis 17, **dadurch gekennzeichnet, dass** am ersten Verbindungsprofil (43) eine Rastlasche (46) vorgesehen ist, die mit einer am zweiten Verbindungsprofil (43') angeordneten Rastnase (47') zusammenwirkt, wobei beim Zusammensetzen der Verbindungsprofile (43, 43') in Längsrichtung (L) die Rastlasche (46) über die Rastnase (47') geschoben wird und mit dieser verrastet, und wobei bevorzugt am zweiten Verbindungsprofil (43') eine weitere Rastlasche (46') vorgesehen ist, die mit einer am ersten Verbindungsprofil (43) angeordneten weiteren Rastnase (47) zusammenwirkt, wobei beim Zusammensetzen der Verbindungsprofile (43, 43') in Längsrichtung (L) die weitere Rastlasche (46') über die weitere Rastnase (47) geschoben wird und mit dieser verrastet, und/oder dass das oder die Verbindungsprofile (8a-e, 108a-e) kastenförmig ausgebildet ist.

19. Schleifleitung (2) mit in ihrer Längsrichtung (L) benachbarten Teilabschnitten (2a, 2b), wobei die Teilabschnitte (2a, 2b) sich in Längsrichtung (L) erstreckende, einen Innenraum (I) umgebende Rahmenprofile (3, 103) mit einer Innenkontur aufweisen, wobei der Innenraum (I) über in Längsrichtung (L) verlaufende Längsschlitze (7) in den Rahmenprofilen (3, 103) von außen zugänglich ist, wobei in dem Innenraum (I) mehrere Stromschienen (8a-e, 108a-e) zur schleifenden Kontaktierung mit jeweils einem entsprechenden Schleifkontakt (32a-f) eines längs der Schleifleitung (2) verfahrbaren Stromabnehmerwagens (20) vorgesehen, wobei der Stromabnehmerwagen (20) zum Verfahren in Längsrichtung (L) entlang der Schleifleitung (2) drehbar gelagerte Laufrollen (22, 23) aufweist, die mit ihren Laufflächen (28a, 28b, 29a, 29b) auf entsprechenden Gleisflächen (5a, 5b) der Rahmenprofile (3, 103) der Schleifleitung (2) rollen, **dadurch gekennzeichnet, dass** zum Verbinden der Teilabschnitte (2a, 2b) der Schleifleitung (2) ein Verbindungselement (40) nach einem der Ansprüche 15 bis 18 vorgesehen ist.

20. Schleifleitung (2) nach Anspruch 19, **dadurch gekennzeichnet,**
- **dass** das erste Ende der ersten Stromschiene gegenüber der Längsrichtung in einem Winkel von 85° bis 90°, bevorzugt in einem Winkel von 90°, vom Innenraum der Schleifleitung weg abgewinkelt ist, und das zweite Ende der zweiten Stromschiene gegenüber der Längsrichtung entsprechend gegengleich in einem Winkel von 90° bis 85°, bevorzugt in einem Winkel von 90°, vom Innenraum der Schleifleitung weg abgewinkelt ist, und/oder
- **dass** die umgebogenen Enden der Stromschienen (8a-e, 108a-e) in Einsetzöffnungen (48a-e) des Verbindungselements (40a-e) ragen und jeweils von elektrischen Stromschienenverbindungsklemmen (74) umgriffen werden, und/oder
- **dass** die Stromschienen (8a-e, 108a-e) aus einem bandförmigen Material bestehen, insbesondere wobei breitere Bandflächen der Stromschienen (8a-e, 108a-e) Schleifflächen (9a-e; 109a-e) für die Schleifkontakte (32a-f) ausbilden, und/oder
- **dass** die erste Stromschiene (3a-e) eine ihr erstes Ende und die zweite Stromschiene (108a-e) eine ihr zweites Ende jeweils abschließende Stirnseite (8h, 108h) und sich winklig daran anschließende Längsseiten aufweisen, wobei das erste und zweite Ende jeweils eine die Stromschienen (8a-e, 108a-e) abschließende Stirnseite (8h, 108h) und sich winklig daran anschließende Längsseiten (8f-g, 108f-g) aufweisen, wobei das erste und zweite Ende gegenüber der Längsrichtung (L) derart abgewinkelt sind, dass die Stirnseiten (8h, 108h) im wesentlichen in dieselbe Einsetzrichtung (E), in der die Stromschienenverbindungsklemme (74) auf die Enden der Stromschienen (8a-e, 108a-e) aufgesetzt wird, zeigen und eine Längsseite (8f) des ersten Endes und eine Längsseite (108f) des zweiten Endes einander zugewandt sind.

21. Verwendung einer Stromschienenverbindungsklemme (74) nach einem der Ansprüche 1 bis 10 zur elektrischen und mechanischen Verbindung des ersten freien Endes der in eine Längsrichtung (L) verlaufenden ersten Stromschiene (8a-e) mit dem zweiten freien Ende der in die Längsrichtung (L) verlaufenden zweiten Stromschiene (108a-e).

22. Verwendung eines Stromschienenverbinders (60a-e) nach einem der Ansprüche 11 bis 14 bei einem Verbindungselement (40) nach einem der Ansprüche 15 bis 18.
